# EUROPÄISCHE PATENTSCHRIFT

(11) **EP 2 771 267 B1**
(45) Veröffentlichungstag und Bekanntmachung des Hinweises auf die Patenterteilung: **04.03.2015**
(21) Anmeldenummer: 12772332.8
(22) Anmeldetag: 16.10.2012
(51) Int. Cl.: B66B 5/04

(54) **GESCHWINDIGKEITSBEGRENZER FÜR EINEN AUFZUG**
SPEED LIMITER FOR A LIFT
LIMITEUR DE VITESSE POUR UN ASCENSEUR

(30) Priorität: 27.10.2011 EP 11186928
(43) Veröffentlichungstag der Anmeldung: 03.09.2014
(73) Patentinhaber: Inventio AG, 6052 Hergiswil (CH)
(72) Erfinder: MEIERHANS, Daniel, CH-6003 Luzern (CH); HEINI, Miriam, CH-6274 Eschenbach (CH); DRÄYER, Reto, CH-8910 Affoltern a/Albis (CH); OSMANBASIC, Faruk, CH-6330 Cham (CH)
(86) Internationale Anmeldenummer: PCT/EP2012/070442
(87) Internationale Veröffentlichungsnummer: WO 2013/060597

(56) Entgegenhaltungen:
- DE-A1- 3 615 270
- DE-A1- 19 955 443
- DE-U- 7 207 296

## Beschreibung

Die vorgeschlagene Einrichtung betrifft einen Geschwindigkeitsbegrenzer für einen Aufzug bestehend aus einer mittels eines Begrenzerseils antreibbaren Seilscheibe, die verbunden ist mit einem Nockenrad, an dem ein Sperrkranz mit Sperrkranzzähnen angeordnet ist und bestehend aus einem Pendelhebel, an dem einenends eine auf dem Nockenrad rollende Pendelrolle und anderenends eine in die Bahn der Sperrkranzzähne eintauchende Nase vorgesehen sind.

Aus der Schrift DE 36 15270 A1 ist ein Geschwindingkeitsbegrenzer bekannt geworden, der die Fahrgeschwindigkeit einer Aufzugskabine überwacht. Eine Seilscheibe mit einer Seilrille ist mittels einer ersten Achse an einem Gehäuse drehbar gelagert. Die Seilrille nimmt ein die Geschwindigkeit der Aufzugskabine abbildendes Begrenzerseil auf, wobei die Enden des Begrenzerseils mit einer an der Aufzugskabine angeordneten Fangvorrichtung verbunden sind. Ein Nockenrad mit Nocken ist mit der Seilscheibe fest verbunden. Am Nockenrad ist auch ein Sperrkranz vorgesehen. An einer mit dem Gehäuse verbundenen zweiten Achse ist ein zweiarmiger Pendelhebel schwenkbar gelagert. An einem ersten Arm des Pendelhebels ist eine drehbare Pendelrolle angeordnet, die an der Stirnfläche des Nockenrades abrollt. Die Pendelrolle wird mittels einer mit dem Gehäuse verbundenen Rückhaltefeder auf die als Rollbahn dienende Stirnfläche gepresst. Das Ende eines zweiten Arms des Pendelhebels ist als Pendelnase ausgebildet, die in die Bahn von Sperrkranzzähnen eintaucht, wenn die Pendelrolle über eine Nocke rollt. Die Pendelnase wird aus der Bahn der Sperrkranzzähne gehoben, wenn die Pendelrolle zwischen zwei Nocken bzw. in einem Nockental abrollt. Überschreitet die Geschwindigkeit der Aufzugskabine einen vorbestimmten Wert, bleibt die Pendelnase in der Bahn der Sperrkranzzähne eingetaucht und blockiert die Seilscheibe.

Nachteilig bei der bekannten Einrichtung ist, dass im Auslösefall nicht kontrollierbare Kräfte entstehen können an den Teilen des Geschwindigkeitsbegrenzers, am Begrenzerseil und an der Fangvorrichtung der Aufzugskabine.

Der vorgeschlagene Gegenstand löst die Aufgabe, die Nachteile der bekannten Einrichtung zu vermeiden und einen Geschwindigkeitsbegrenzer zu schaffen, der im Auslösefall die Fangvorrichtung der Aufzugskabine sicher betätigt und trotzdem die an der Auslösung beteiligten Teile inkl. Geschwindigkeitsbegrenzer vor übermässiger Krafteinwirkung schützt.

Die durch den vorgeschlagenen Gegenstand erreichten Vorteile sind im Wesentlichen darin zu sehen, dass die für die Auslösung der Fangvorrichtung der Aufzugskabine notwendige Rückhaltekraft im Begrenzerseil bestimmbar ist. Beschädigungen oder Spitzenbelastungen an sicherheitsrelevanten Teilen, die an der Auslösung der Fangvorrichtung beteiligt sind, bleiben aus. Dadurch wird die Zuverlässigkeit des Aufzuges und die Sicherheit für die Benutzer des Aufzuges verbessert und die Störanfälligkeit der Teile vermindert.

Anhand der beiliegenden Figuren wird die vorliegende Erfindung näher erläutert.

Es zeigen:
Fig. 1
   eine schematische Darstellung einer beispielhaften Aufzugsanlage mit einer beispielhaften Einrichtung zur Überwachung und Stillsetzung einer Aufzugsanlage,
Fig. 2
   einen Geschwindigkeitsbegrenzer zur Überwachung der Geschwindigkeit einer Aufzugskabine,
Fig. 3
   Einzelheiten eines Vorabschalthebels und
Fig. 4
   Einzelheiten eines Kraftbegrenzerrades.

In Fig. 1 ist mit 1 eine in einem Aufzugsschacht 1.1 verfahrbare Aufzugskabine bezeichnet, welche mittels eines über eine Treibscheibe geführtes Tragseil mit einem Gegengewicht verbunden ist. Treibscheibe, Tragseil und Gegengewicht sind nicht dargestellt. Eine Kabinentür 1.2 schliesst die Aufzugskabine 1 ab. Führungsschienen 1.3 führen die Aufzugskabine 1 auf ihrem Weg. Zur Überwachung der Geschwindigkeit der Aufzugskabine 1 bzw. des Gegengewichtes ist ein auf dem Pendelhebelprinzip arbeitender Geschwindigkeitsbegrenzer 5 vorgesehen, wobei die Bewegung der Aufzugskabine 1 bzw. des Gegengewichtes mittels eines Begrenzerseiles 6 auf den Geschwindigkeitsbegrenzer 5 übertragen wird. Das Begrenzerseil 6 erstreckt sich über die gesamte Schachthöhe und wird am unteren Schachtende mittels einer Umlenkrolle 7 umgelenkt und mittels Spanngewicht 7.1 gespannt sowie am oberen Schachtende über eine Seilscheibe des Geschwindigkeitsbegrenzers 5 geführt. Die Enden des Begrenzerseiles 6 sind an einer an der Aufzugskabine 1 angeordneten Auslösemechanik 8 festgemacht, die im Notfall bzw. im Auslösefall eine an der Aufzugskabine 1 angeordnete Fangvorrichtung 9 betätigt.

Fig. 2 zeigt den Geschwindigkeitsbegrenzer 5, der die Fahrgeschwindigkeit der Aufzugskabine 1 überwacht. Die Seilscheibe 10 mit einer Seilrille 10.1 ist mittels einer ersten Achse 11 an einem Gehäuse 12 drehbar gelagert. Die Seilrille 10.1 nimmt das die Geschwindigkeit der Aufzugskabine 1 abbildende Begrenzerseil 6 auf, wobei die Enden des Begrenzerseils 6 mit der an der Aufzugskabine 1 angeordneten Fangvorrichtung 9 verbunden sind. Ein Nockenrad 13 mit Nocken 13.1 ist mit der Seilscheibe 10 fest verbunden. Am Nockenrad 13 ist auch ein Sperrkranz 14 vorgesehen. An einer mit dem Gehäuse 12 verbundenen zweiten Achse 15 ist ein zweiarmiger Pendelhebel 16 schwenkbar gelagert. An einem ersten Arm 16.1 des Pendelhebels 16 ist eine drehbare Pendelrolle 16.2 angeordnet, die an einer Stirnfläche 13.2 des Nockenrades abrollt. Die Pendelrolle 16.2 wird mittels einer mit dem Gehäuse 12 verbundenen Rückhaltefeder auf die als Rollbahn dienende Stirnfläche 13.2 gepresst. Am Ende eines zweiten Arms 16.3 des Pendelhebels 16 ist ein Kraftbegrenzerrad 16.4 angeordnet, das in die Bahn von Sperrkranzzähnen 14.1 eintaucht, wenn die Pendelrolle 16.2 über eine Nocke 13.1 rollt. Das Kraftbegrenzerrad 16.4 wird aus der Bahn der Sperrkranzzähne 14.1 gehoben, wenn die Pendelrolle 16.2 zwischen zwei Nocken bzw. in einem Nockental 13.3 abrollt. Überschreitet die Geschwindigkeit der Aufzugskabine 1 einen vorbestimmten Wert, bleibt das Kraftbegrenzerrad 16.4 in der Bahn der Sperrkranzzähne 14.1 eingetaucht und blockiert die Seilscheibe 10.

Am zweiten Arm 16.3 des Pendelhebels 16 ist ein zweiarmiger Vorabschalthebel 17 schwenkbar angeordnet, der mittels des Sperrkranzes 14 betätigbar ist, wobei der Vorabschalthebel 17 mittels eines Schalters 18 den Aufzugsantrieb abschaltet und die Antriebsbremse einrückt.

Fig. 3 zeigt Einzelheiten des Vorabschalthebels 17, der einen dritten Arm 17.1 und einen vierten Arm 17.2 aufweist und an einer dritten Achse 17.3 am zweiten Arm 16.3 des Pendelhebels 16 schwenkbar gelagert ist. Im Auslösefall taucht eine am vierten Arm 17.2 angeordnete erste Nase 17.4 etwas früher als das Kraftbegrenzerrad 16.4 in die Bahn der Sperrkranzzähne 14.1 ein und wird dabei um die dritte Achse 17.3 geschwenkt, wobei der dritte Arm 17.1 den Schalter 18 betätigt. Der Vorabschalthebel 17 wird bei Normalbetrieb mittels eines Rückhalteelementes 17.5 relativ zum zweiten Arm 16.3 des Pendelhebels 16 in einer stabilen Lage gehalten. Als Rückhalteelement 17.5 kann beispielsweise eine federbeaufschlagte Kugel vorgesehen sein, die teilweise in eine Bohrung am vierten Arm 17.2 eintaucht und im Auslösefall vom vierten Arm 17.2 entgegen der Federkraft zurückgestossen wird.

Fig. 3 zeigt auch die oben genannte Rückhaltefeder 19, die einenends mit dem Gehäuse 12 und anderenends mit einem Bolzen 16.5 des ersten Arms 16.1 des Pendelhebels 16 verbunden ist. Das eine Ende der Rückhaltefeder 19 wird an einem Loch einer Lochreihe mit dem Gehäuse 12 verbunden, wobei das Loch entsprechend der Nenngeschwindigkeit der Aufzugskabine gewählt wird. Am Gehäuse 12 ist ein Langloch 12.1 vorgesehen, in dem sich der Bolzen 16.5 frei bewegen kann. Die Rückhaltefeder 19 ist so eingestellt, dass die Pendelrolle 16.2 der Stirnfläche 13.2 des Nockenrades 13 folgen kann, sofern die Aufzugskabine ihre Nenngeschwindigkeit nicht überschreitet. Überschreitet die Aufzugskabine eine bestimmte, durch die Rückhaltefeder 19 voreingestellten Auslösewert, so hebt die Pendelrolle 16.2 von der Stirnfläche 13.2 des Nockenrades 13 ab. Das Trägheitsmoment des Pendelhebels 16 wird grösser als das Rückhaltemoment der Rückhaltefeder 19. Die erste Nase 17.4 des vierten Arms 17.2 des Vorabschalthebels 17 bleibt in der Bahn der Sperrkranzzähne 14.1, was zur Schwenkung des Vorabschalthebels 17 führt ohne das Nockenrad 13 zu blockieren. Steigt die Geschwindigkeit der Aufzugskabine weiter an, taucht das Kraftbegrenzerrad 16.4 in die Bahn der Sperrkranzzähne 14.1 ein und blockiert die Seilscheibe 10.

Fig. 4 zeigt Einzelheiten des Kraftbegrenzerrades 16.4, das drehbar mittels einer vierten Achse 16.6 am zweiten Arm 16.3 des Pendelhebels 16 angeordnet ist und mittels einer Rutschkupplung 20 gebremst wird. Die Bremskraft kann beispielsweise mittels zwischen Kraftbegrenzerrad 16.4 und zweitem Arm 16.3 angeordneten Tellerfedern eingestellt werden. Alternativ können auch federbeaufschlagte Kugeln vorgesehen sein, die teilweise in Bohrungen des Kraftbegrenzerrades 16.4 eintauchen.

Am Kraftbegrenzerrad 16.4 sind beispielsweise drei zweite Nasen 16.7 vorgesehen, wobei eine zweite Nase 16.7 in die Bahn der Sperrkranzzähne 14.1 eintaucht, falls die Pendelrolle 16.2 eine Nocke 13.1 überrollt. Falls im Auslösefall die bremsende Kraft im Begrenzerseil 6 die Kraft der Rutschkupplung 20 übersteigt, wird das Kraftbegrenzerrad 16.4 an der im Eingriff mit dem Sperrkranzzahn 14.1 stehenden zweiten Nase 16.7 gedreht, wobei die Seilscheibe 10 mitdreht und die Spannung im Begrenzerseil 6 abbaut und die nachfolgende zweite Nase 16.7 in die Bahn der Sperrkranzzähne 14.1 eintaucht und die Seilscheibe 10 erneut blockiert.

## Patentansprüche

1. Geschwindigkeitsbegrenzer (5) für einen Aufzug bestehend aus einer mittels eines Begrenzerseils (6) antreibbaren Seilscheibe (10) und einem Nockenrad (13), das verbunden ist mit der Seilscheibe (10) und bestehend aus einem Sperrkranz (14) mit Sperrkranzzähnen (14.1), der am Nockenrad (13) angeordnet ist und bestehend aus einem Pendelhebel (16) mit einem ersten Arm (16.1) und einem zweiten Arm (16.3), wobei am ersten Arm (16.1) eine auf dem Nockenrad (13) rollende Pendelrolle (16.2) und am zweiten Arm (16.3) eine in die Bahn der Sperrkranzzähne (14.1) eintauchende Nase (16.7) vorgesehen sind,
**dadurch gekennzeichnet,**
**dass** am zweiten Arm (16.3) des Pendelhebels (16) ein Kraftbegrenzerrad (16.4) mit mehreren Nasen (16.7) vorgesehen ist, wobei jeweils eine Nase (16.7) in die Bahn der Sperrkranzzähne (14.1) eintaucht.

2. Geschwindigkeitsbegrenzer nach Anspruch 1,
**dadurch gekennzeichnet,**
**dass** zwischen dem Pendelhebel (16) und dem Kraftbegrenzerrad (16.4) eine Rutschkupplung (20) vorgesehen ist, die das Kraftbegrenzerrad (16.4) bremst, wobei im Auslösefall bei einer auf die Seilscheibe (10) übermässig einwirkenden Kraft des Begrenzerseils (6) das Kraftbegrenzerrad (16.4) gedreht wird und die benachbarte Nase (16.7) in die Bahn der Sperrkranzzähne (14.1) eintaucht.

3. Geschwindigkeitsbegrenzer nach Anspruch 2,
**dadurch gekennzeichnet,**
**dass** die Rutschkupplung (2) Tellerfedern aufweist, die das Kraftbegrenzerrad (16.4) bis zu einer übermässigen Kraft im Begrenzerseil (6) bremsen.

4. Geschwindigkeitsbegrenzer nach Anspruch 2,
**dadurch gekennzeichnet,**
**dass** die Rutschkupplung (2) federbeaufschlagte Kugeln aufweist, die teilweise in Bohrungen des Kraftbegrenzerrades (16.4) eintauchen und die das Kraftbegrenzerrad (16.4) bis zu einer übermässigen Kraft im Begrenzerseil (6) bremsen.

5. Aufzug mit einer in einem Aufzugsschacht (1.1) verfahrbaren Aufzugskabine (1) und einem zur Überwachung der Geschwindigkeit der Aufzugskabine (1) vorgesehenen Geschwindigkeitsbegrenzer (5) nach einem der Ansprüche 1 bis 4, wobei die Geschwindigkeit der Aufzugskabine (1) mittels eines Begrenzerseils (6) auf den Geschwindingkeitsbegrenzer (5) übertragbar ist und die Enden des Begrenzerseils (6) an einer Fangvorrichtung (9) der Aufzugskabine (1) festgemacht sind.

## Claims

1. Speed limiter (5) for a lift, consisting of a cable pulley (10), which is drivable by means of a limiter cable (6), and a cam wheel (13), which is connected with the cable pulley (10), and of a ratchet wheel (14) with ratchet wheel teeth (14.1), the ratchet wheel being arranged at the cam wheel (13), and of a pivot lever (16) with a first arm (16.1) and a second arm (16.3), wherein a pivot roller (16.2) rolling on the cam wheel (13) is provided at the first arm (16.1) and a dog (16.7) entering into the path of the ratchet wheel teeth (14.1) is provided at the second arm (16.3), **characterised in that** a force limiter wheel (16.4) with a plurality of dogs (16.7) is provided at the second arm (16.3) of the pivot lever (16), wherein each dog (16.7) enters the path of the ratchet wheel teeth (14.1).

2. Speed limiter according to claim 1, **characterised in that** a slip clutch (20) which brakes the force limiter wheel (16.4) is provided between the pivot lever (16) and the force limiter wheel (16.4), wherein in the case of triggering when an excessive force of the limiter cable (6) acts on the cable pulley (10) the force limiter wheel (16.4) is rotated and the adjacent dog (16.7) enters into the path of the ratchet wheel teeth (14.1).

3. Speed limiter according to claim 2, **characterised in that** the slip clutch (2) comprises plate springs which brake the force limiter wheel (16.4) up to an excessive force in the limiter cable (6).

4. Speed limiter according to claim 2, **characterised in that** the slip clutch (2) comprises spring-loaded balls which enter partly into bores of the force limiter wheel (16.4) and which brake the force limiter wheel (16.4) up to an excessive force in the limiter cable (6).

5. Lift with a lift cage (1), which is movable in a lift shaft (1.1), and a speed limiter (5), which is provided for monitoring the speed of the lift cage (1), according to any one of claims 1 to 4, wherein the speed of the lift cage (1) is transmissible by means of a limiter cable (6) to the speed limiter (5) and the ends of the limiter cable (6) are fixed to a safety brake (9) of the lift cage (1).

## Revendications

1. Limiteur de vitesse (5) pour un ascenseur, composé d'une poulie de câble (10) qui est apte à être entraînée à l'aide d'un câble de limiteur (6), et d'une roue à cames (13) qui est reliée à la poulie (10), et composé d'une couronne de blocage (14) qui est pourvue de dents de couronne de blocage (14.1) et qui est disposée sur la roue à cames (13), et composé d'un levier pendulaire (16) avec un premier bras (16.1) et un second bras (16.3), étant précisé qu'il est prévu sur le premier bras (16.1) un rouleau pendulaire (16.2) qui roule sur la roue à cames (13), et sur le second bras (16.3) une saillie (16.7) qui entre dans la trajectoire des dents de couronne de blocage (14.1),
**caractérisé en ce qu'**il est prévu sur le second bras (16.3) du levier pendulaire (16) une roue de limiteur de force (16.4) avec plusieurs saillies (16.7), étant précisé qu'une saillie (16.7) respective entre dans la trajectoire des dents de couronne de blocage (14.1).

2. Limiteur de vitesse selon la revendication 1, **caractérisé en ce qu'**il est prévu entre le levier pendulaire (16) et la roue de limiteur de force (16.4) un accouplement à glissement (20) qui freine la roue de limiteur de force (16.4), étant précisé qu'en cas de déclenchement, en présence d'une force du câble de limiteur (6) agissant excessivement sur la poulie de câble (10), la roue de limiteur de force (16.4) est tournée et la saillie (16.7) voisine entre dans la trajectoire des dents de couronne de blocage (14.1).

3. Limiteur de vitesse selon la revendication 2, **caractérisé en ce que** l'accouplement à glissement (20) comporte des ressorts à disques qui freinent la roue de limiteur de force (16.4) jusqu'à une force excessive dans le câble de limiteur (6).

4. Limiteur de vitesse selon la revendication 2, **caractérisé en ce que** l'accouplement à glissement (2) comporte des billes à ressort qui entrent en partie dans des perçages de la roue de limiteur de force (16.4) et qui freinent la roue de limiteur de force (16.4) jusqu'à une force excessive dans le câble de limiteur (6).

5. Ascenseur avec une cabine d'ascenseur (1) apte à circuler dans une gaine d'ascenseur (1.1), et un limiteur de vitesse (5) selon l'une des revendications 1 à 4 qui est prévu pour surveiller la vitesse de la cabine (1), étant précisé que la vitesse de la cabine d'ascenseur (1) est apte à être transmise à l'aide d'un câble de limiteur (6) au limiteur de vitesse (5), et que les extrémités du câble de limiteur (6) sont fixées à un parachute (9) de la cabine (1).
